# EUROPÄISCHE PATENTSCHRIFT

(11) **EP 0 057 394 B1**
(45) Veröffentlichungstag und Bekanntmachung des Hinweises auf die Patenterteilung: **18.07.1984**
(21) Anmeldenummer: 82100461.1
(22) Anmeldetag: 23.01.1982
(51) Int. Cl.: E04G 1/26

(54) **Seitenschutzvorrichtung für Gerüste, insbesondere Stahlrohrgerüste**
Side barrier for scaffolding, particularly for tubular metal scaffolding
Barrière de protection latérale pour échafaudages, en particulier pour échafaudages tubulaires métalliques

(30) Priorität: 31.01.1981 DE 3103339
(43) Veröffentlichungstag der Anmeldung: 11.08.1982
(73) Patentinhaber: Dobersch, Gerhard, D-5090 Leverkusen (DE)
(72) Erfinder: Dobersch, Gerhard, D-5090 Leverkusen (DE)
(74) Vertreter: Tackenberg, Karl, Dipl.-Ing.

## Beschreibung

Die Erfindung betrifft eine Seitenschutzvorrichtung für Gerüste, insbesondere Stahlrohrgerüste, bestehend aus einem am Gerüst um eine horizontale Achse schwenkbar angeordneten Gestell aus mindestens einem waagerechten oberen und unteren Holm, zwei an dessen Enden befestigten lotrechten Pfosten sowie aus dazwischen angeordneten Verstrebungen, das an zwei Rohrständern des Gerüstes aufhängbar ist und nach Aufhängen bis an den Bodenbelag oder bis nahezu an den Bodenbelag des Gerüstes reicht.

Es ist eine Seitenschutzvorrichtung bekannt (DE-A-2 658 583), die in der jeweils erforderlichen Höhe montierbar und vertikal verschwenkbar ist. Die Pfosten der Seitenschutzvorrichtung weisen zu diesem Zweck zwei sich gegenüberliegende, mit einem Schwenkgelenk versehene, als Bügel ausgebildete Halter auf, mit deren Hilfe die Seitenschutzvorrichtung an zwei Rohrständern festklemmbar ist. Ein jeder Pfosten weist ferner zwei weitere als Bügel ausgebildete Halter auf, mit denen die Seitenschutzvorrichtung mit den beiden Rohrständern in der eingestellten Lage verriegelbar ist. Derartige Seitenschutzvorrichtungen haben jedoch den Nachteil, daß sie auf den Rohrständern festgeklemmt und, um unbeabsichtigtes Verschwenken zu verhüten, auf den Rohrständern verriegelt werden müssen. Die Montage und Demontage der Seitenschutzvorrichtung ist demzufolge relativ zeitaufwendig, abgesehen davon, daß die Seitenschutzvorrichtung bei Materialbeschikkung und bei Höhenverstellung zuvor entriegelt werden muß.

Der Erfindung liegt die Aufgabe zugrunde, eine Seitenschutzvorrichtung der eingangs beschriebenen Gattung so auszubilden, daß sie nach Aufhängen an den Rohrständern auch für den Fall, daß die Bodenbeläge in den einzelnen Gerüstfeldern in unterschiedlicher Höhe liegen, vom Bodenbelag aus die vorgeschriebene Mindesthöhe einnimmt und trotzdem mit ihrem unteren Rand auf dem Bodenbelag aufsitzt, wobei die Seitenschutzvorrichtung vertikal verschwenkbar ist, ohne daß sie teilweise von den Rohrständern gelöst zu werden braucht.

Diese Aufgabe wird durch die im kennzeichnenden Teil des Anspruchs 1 angeführten Merkmale gelöst.

Die aufgehängte Seitenschutzvorrichtung setzt sich durch ihr Gewicht auf den Bodenbelag des Gerüstes auf und nimmt dadurch zwangsweise die geforderte Mindesthöhe über dem Bodenbelag ein. Sie läßt sich ferner im Bedarfsfall um die Tragarme verschwenken, ohne daß sie wie bisher teilweise von den Rohrständern gelöst zu werden braucht. Es sind ferner die Tragarme in ihren Halterungen horizontal verschiebbar, um etwaige Abweichungen in dem Abstand zweier Rohrständer voneinander ausgleichen zu können.

Eine vorteilhafte Weiterbildung der erfindungsgemäßen Seitenschutzvorrichtung besteht darin, daß eine jede Halterung für die Tragarme von einem Pfosten der Seitenschutzvorrichtung und einer an dem Pfosten fest angeordneten Lasche gebildet ist.

Die Erfindung ist nachstehend in einem Ausführungsbeispiel anhand der Zeichnung näher erläutert. Es zeigt
Fig. 1 die teilweise eingezeichnete Seitenschutzvorrichtung in Ansicht,
Fig. eine Teil-Draufsicht in Pfeilrichtung II der Fig. 1 und
Fig. 3 eine Seitenansicht in Pfeilrichtung 111 der Fig. 1.

Die Seitenschutzvorrichtung besteht aus dem Gestell 1, das sich aus einem waagerechten oberen Holm 2, zwei an dessen Enden befestigten senkrechten Pfosten 3 und einem die unteren Enden der Pfosten 3 fest miteinander verbindenden Holm 4 zusammensetzt. Der Holm 4 steht mit seinen mit 5 bezeichneten Enden gegenüber den Pfosten 3 vor. Das Gestell 1 ist mit einem aus flexiblem Werkstoff bestehenden Gitterwerk 6 ausgekleidet. Die Pfosten 3 sind bei 7 mit den Holmen 2,4 so gelenkig verbunden, daß die Seitenschutzvorrichtung bei Nichtgebrauch auf kleinstem Raum zusammenklappbar ist. Mit 8 ist ein Arm bezeichnet, der mit seinem einen Ende an dem Holm 2 bei 9 angelenkt ist und mit seinem anderen Ende an einem der Pfosten 3 bei 10 lösbar befestigt ist. Der Arm 8 dient zur Stabilisierung der Seitenschutzvorrichtung im aufgeklappten Zustand. Mit 11,12 sind zwei in Abstand nebeneinander angeordnete Rohrständer eines Gerüstes bezeichnet, auf denen in Abstand übereinander die Rohrständer 11, 12 flanschartig umfassende Konsolen 13 fest angeordnet sind, die mit einem kreisförmigen Kragen 14 die Rohrständer 11,12 mit Abstand umschließen. Mit 15 ist ein auf Querriegeln 16 des Gerüstes aufliegender Bodenbelag bezeichnet. Die Pfosten 3 der Seitenschutzvorrichtung sind mit zwei Tragarmen 17 versehen, die an ihren einen Enden als Klauen 17' und an ihren anderen Enden als Zapfen 17" ausgebildet sind. Die Tragarme 17 durchsetzen mit ihren Zapfen 17" mit Spiel nahe den oberen Enden der Pfosten 3 befindliche, längliche Halterungen 18, in denen sie höhenverschiebbar geführt sind. Eine jede Halterung 18 ist von einer an dem Pfosten 3 befestigten Lasche 19 und dem Pfosten 3 gebildet. Die Zapfen 17" weisen eine Verbreiterung auf, durch die unbeabsichtigtes Lösen aus den Halterungen 18 vermieden ist. Die Tragarme 17 sind mit ihren Klauen 17' auf die Kragen 14 der Konsolen 13 fest aufgeschoben. An den Klauen 17' der Tragarme 17 sind mit ihrem einen Arm seitlich zwei L-förmige Riegel 20 angelenkt, die mit ihrem anderen Arm die Konsole 13 untergreifen. Die Seitenschutzvorrichtung sitzt auf dem Bodenbelag 15 auf, wobei sie mit den Enden 5 ihres Holmes 4 an den Rohrständern 11, 12 innerhalb des Gerüstfeldes anliegt, so daß die Seitenschutzvorrichtung nur nach dem Gerüstfeld hin verschwenkbar ist.

## Patentansprüche

1. Seitenschutzvorrichtung für Gerüste, insbesondere Stahlrohrgerüste, bestehend aus einem am Gerüst um eine horizontale Achse schwenkbar angeordneten Gestell (1) aus mindestens einem waagerechten oberen und unteren Holm (2, 4), zwei an dessen Enden befestigten lotrechten Pfosten (3) sowie aus dazwischen angeordneten Verstrebungen, das an zwei Rohrständern (11, 12) des Gerüstes aufhängbar ist und nach Aufhängen bis an den Bodenbelag (15) oder bis nahezu an den Bodenbelag des Gerüstes reicht, dadurch gekennzeichnet, daß an den Pfosten (3) in Nähe des oberen Holmes (2) je ein in eine am Rohrständer (12) befestigte Konsole (13) eingreifender Tragarm (17) angeordnet ist, daß die Tragarme (17) mit ihren den Pfosten (3) zugewandten Enden zwei längliche, an den Pfosten (3) der Seitenschutzvorrichtung fest angeordnete, vertikal verlaufende Halterungen (18) mit Spiel quer durchsetzen, derart, daß die Seitenschutzvorrichtung relativ zu den Tragarmen (17) höhenverschiebbar und um die horizontal verlaufende Längsachse der Enden der Tragarme (17) nach dem GerHstfetd hin frei verschwenkbar ist, und daß die Enden (5) des unteren Holms (4) an den Rohrständern (11, 12) innerhalb des Gerüstfeldes anliegen und ein Schwenken des Gestells (1) nach außen verhindern.

2. Seitenschutzvorrichtung nach Anspruch 1, dadurch gekennzeichnet, daß eine jede Halterung (18) für die Tragarme (17) von einem Pfosten (3) der Seitenschutzvorrichtung und einer an dem Pfosten (3) fest angeordneten Lasche (19) gebildet ist.

## Claims

1. Side barrier for scaffolding, particularly for tubular metal scaffolding, including a framework (1) arranged pivotably about a horizontal axis and composed of at least one horizontal upper spar (2), at least one horizontal lower spar (4), two vertical posts (3) having their ends attached to the ends of the spars, and struts arranged therebetween, said framework being arranged to be suspended on two tubular posts (11, 12) of the scaffolding so that it after being suspended thereon extends as far or almost as far as the boarding (15) of the scaffolding, characterised in that at the posts (3) in the vicinity of the upper spar (2) there is arranged in each case a supporting arm (17) which engages in a bracket (13) attached to the tubular post (12), that the ends of the supporting arms (17) facing the posts (3) transversely pass, with a certain amount of clearance, through two elongated vertically extending mounting devices (18) affixed to the posts (3) of the side barrier in such a manner that the side barrier will be vertically displaceable relative to the supporting arms (17) and freely pivotable about the horizontally extending longitudinal axis of the ends of the supporting arms (17) towards the section of the scaffolding, and that the ends (5) of the lower spar (4) rest against the tubular posts (11, 12) within the section of the scaffolding and prevent an outward pivoting of the framework (1).

2. Side barrier according to claim 1, characterised in that each mounting device (18) for the supporting arms (17) ist formed by a post (3) of the side barrier and by a strap (19) affixed to the post (3).

## Revendications

1. Barrière de protection latérale pour échafaudages, en particulier pour échafaudages tubulaires métalliques, constituée par un châssis (1) disposé à l'échafaudage de manière à pivoter autour d'un axe horizontal et comportant au moins un longeron supérieur et un longeron inférieur horizontaux (2, 4), deux montants verticaux (3) fixés aux extrémités des longerons ainsi que des entretoises disposées entre les longerons et les montants, châssis pouvant être suspendu à deux colonnes tubulaires (11, 12) de l'échafaudage et descendant, après suspension, jusqu'au plancher (15) ou presque au plancher de l'échafaudage, barrière caractérisée par ce qu'à chacun des montants (3) et à proximité du longeron supérieur (2), est disposé un bras-porteur (17) s'engageant dans un appui (13) fixé à la colonne tubulaire (12), que les bras-porteurs (17) avec leurs extrémités orientées vers les montants (3) passent à travers des attaches oblongues (18) ayant du jeu et fixées verticalement aux montants (3) de la barrière de protection latérale de façon que celle-ci peut être déplacée en hauteur par rapport aux bras-porteurs (17) et qu'elle peut être librement pivotée autour de l'axe longitudinal horizontal des extrémités des bras-porteurs (17) vers le champ d'échafaudage, et que les extrémités (5) du longeron inférieur (4) s'appliquent, à l'intérieur du champ d'échafaudage, contre les colonnes tubulaires (11, 12) empêchant ainsi un pivotement vers l'extérieur du châssis (1).

2. Barrière de protection latérale suivant revendication 1, caractérisée par ce que chacune des attaches (18) pour les bras-porteurs (17) est constituée par un montant (3) de la barrière de protection latérale et par une éclisse (19) fixe.
